# EUROPÄISCHE PATENTANMELDUNG

(11) **EP 3 816 444 A1**
(43) Veröffentlichungstag der Anmeldung: **05.05.2021**
(21) Anmeldenummer: 19206209.9
(22) Anmeldetag: 30.10.2019
(51) Int. Cl.: F04B 47/02, F04B 51/00, F04B 17/03, F04B 49/06

(54) **VERFAHREN ZUR BESTIMMUNG VON BETRIEBSEIGENSCHAFTEN EINER GESTÄNGE-TIEFPUMPE SOWIE PUMPSYSTEM HIERFÜR**

(71) Anmelder: Siemens Energy Austria GmbH, 1210 Wien (AT)
(72) Erfinder: Gschiel, Stefan, 1070 Wien (AT); Wimmer, Helmut, 7540 Güssing (AT); Schmidt, Dietmar, 1210 Wien (AT)
(74) Vertreter: Roth, Thomas

(57) **Zusammenfassung**

Verfahren zur Bestimmung von Betriebseigenschaften einer Gestänge-Tiefpumpe (1), umfassend einen Pump-Kopf (110), welcher über ein Gestänge (5, 10) mit einem Kinematik-Wandler (120) verbunden ist, und der Kinematik-Wandler (120) von einem elektrischen Motor (3) angetrieben wird, und ferner ein Erfassungsmittel (130) vorgesehen ist, die Leistungsaufnahme des Motors (3) während dessen Betrieb zu erfassen, umfassend die Schritte:
a) Erfassen der Stromaufnahme und der Betriebsspannung des Motors (3) über zumindest einen Pumpzyklus, welchem jeweils vier Betriebsphasen der Tiefpumpe (1) zugeordnet werden können und daraus Bestimmen der Leistungsaufnahme des Motors (3),
b) Bestimmen für einen Pumpzyklus einer Periodendauer und eines Maximums der Leistungsaufnahme, welches dem Drehmoment-Maximum der Tiefpumpe (1) entspricht,
c) Bestimmen eines Bezugsphasenwinkels für den Kinematik-Wandler (120) mithilfe der Eigenschaften des Kinematik-Wandlers (120) und der Leistungsaufnahme des Motors (3),
d) Ermitteln eines Drehmoment-Verlaufs aus der Leistungsaufnahme des Motors (3) mithilfe der Eigenschaften des Kinematik-Wandlers (120),
e) Bestimmen der Betriebseigenschaften der Förder-Pumpe (1) aus dem Drehmoment-Verlauf unter Verwendung der Periodendauer und Bezugsphasenwinkel.

## Beschreibung

Die Erfindung betrifft ein Verfahren zur Bestimmung von Betriebseigenschaften einer Gestänge-Tiefpumpe, umfassend einen Pump-Kopf, welcher über ein Gestänge mit einem Kinematik-Wandler verbunden ist, und der Kinematik-Wandler von einem elektrischen Motor angetrieben wird.

Außerdem betrifft die Erfindung ein Pumpsystem mit einer Gestänge-Tiefpumpe, umfassend einen Pump-Kopf, welcher über ein Gestänge mit einem Kinematik-Wandler verbunden ist, und der Kinematik-Wandler von einem elektrischen Motor angetrieben wird.

Tiefpumpen werden als Fördereinrichtungen zur Gewinnung von unterirdisch lagernden Flüssigkeiten eingesetzt, wenn der Lagerstättendruck nicht ausreicht, dass sie selbständig bzw. in ausreichender Menge an die Oberfläche gelangen. Zumeist wird mit ihnen Erdöl gefördert. Weitere Einsatzgebiete sind die Förderung von Sole und Heilwässern.

Das Bild der meisten Ölfelder wird von Gestänge-Tiefpumpen geprägt, die wegen ihres Aussehens und ihrer Bewegung auch Pferdekopfpumpen, Nickesel oder Nicker genannt werden. Dabei befindet sich der eigentliche Pumpmechanismus - ein Kolben mit Rückschlagventilen - in einem eigenen Rohrstrang im Bohrloch nahe der ölführenden Schicht. Der Kolben wird mittels einer verschraubbaren Stange von einem an der Erdoberfläche befindlichen Pumpenbock in eine kontinuierliche Auf- und Abbewegung versetzt. Dies wird durch den sogenannten Pferdekopf bewerkstelligt. Dieser besteht aus einem am Ende eines als Balancier angeordneten Kreisbogensegments, an dem ein Stahlseil- oder Kettenpaar oben angeklemmt ist.

Der Antrieb erfolgt zumeist elektrisch. Beim Vorhandensein von ausreichend im Erdöl gelösten energiehaltigen Gasen kann jedoch ein Teil dieser Gase an Ort und Stelle mittels eines Degasers vom Fördergut abgetrennt und einem Gasmotor, der die Pumpe antreibt, zugeführt werden.

Je nach Pumpenbauart und -größe beträgt der Arbeitshub 1 bis 5 m. Pro Minute sind zweieinhalb bis zwölf Hübe üblich. Die Gestänge-Tiefpumpe kann bis zu Fördertiefen von etwa 2500 m wirtschaftlich eingesetzt werden. Für größere Tiefen sind aufgrund des großen Gewichts der zu hebenden Flüssigkeitssäule andere Pumpensysteme besser geeignet.

Der Pumpentyp "Mark II" des texanischen Herstellers Lufkin Industries eignet sich durch seine spezielle Bewegungsgeometrie besonders für hohe Förderraten aus großen Tiefen.

Der Pumpentyp "Sucker Rod" weist eine Saugstange auf, das heißt eine Stahlstange mit einer typischen Länge zwischen 25 und 30 Fuß und einem Gewinde an beiden Enden, die in der Ölindustrie verwendet wird, um die Oberflächen- und Bohrlochkomponenten einer in einer Ölquelle installierten Hubkolbenpumpe miteinander zu verbinden.

Ein äußerst wertvolles Instrument zur Analyse der Bohrlochleistung ist ein Bohrlochprüfstand, welcher die Belastung der polierten Stange im Verhältnis zur Position der polierten Stange misst.

Mit Dynamometern können Stangenposition und Stangenlast über der Zeit aufgezeichnet werden. Der lastmessende Teil des Dynamometers ist an der polierten Stange angebracht, damit die Last erfasst und an einen Rekorder gesendet werden kann. Ein Begleitteil des am Hubbalken angebrachten Leistungsprüfstands erfasst die Position der polierten Stange und sendet sie an denselben Rekorder. Die erzeugte Grafik wird als Dynagraph oder häufiger als Dynamometer oder Dynagraph-Karte bezeichnet und entspricht einem Last-Weg-Diagramm.

An der Oberfläche entnommene Dynamometerkarten können selten direkt zur Erfassung der Betriebsbedingungen der Bohrlochpumpe verwendet werden, da sie auch alle Kräfte (statisch und dynamisch) widerspiegeln, die von der Pumpe bis zum Bohrlochkopf auftreten. Befindet sich jedoch ein Dynamometer direkt über der Pumpe, ist die aufgezeichnete Karte ein echter Indikator für den Pumpenbetrieb. Dies gelang Gilberts Dynagraph (ein mechanisches Dynamometer) in den 1930er Jahren. Stablasten unmittelbar über der Pumpe, die als Funktion der Pumpenposition aufgezeichnet werden, geben Dynagraph-Karten einen Namen, mit dem sie von Oberflächenkarten unterschieden werden. Obwohl die Anwendung von Gilberts Dynagraph eine direkte Untersuchung von Pumpproblemen ermöglichte, hatten die praktischen Auswirkungen, die mit der Notwendigkeit verbunden waren, das Instrument im Bohrloch laufen zu lassen, seine Vorteile bei weitem überwogen.

Bisher werden zur Erfassung der Betriebsbedingungen einer Gestänge-Tiefpumpe Sensoren eingesetzt, welche die wirkenden Kräfte beziehungsweise die aktuelle Lage (Inklination) des Laufbalkens (englisch "beam" bzw. "cranck arm") erfassen, beispielsweise durch Kraft-Sensoren, Hall-Sensoren oder Näherungssensoren. Daraus wird die Position des Gestänges berechnet. Dabei ist es jedoch aufwändig, die jeweiligen Sensoren miteinander zu kalibrieren. Außerdem können durch eine ungenaue Kalibrierung Fehler entstehen, welche die Messdatenauswertung ungünstig beeinflussen können.

Es ist Aufgabe der Erfindung ein Verfahren und eine Vorrichtung zur Bestimmung von Betriebseigenschaften einer Gestänge-Tiefpumpe bereitzustellen, welche die Erfassung der Betriebsbedingungen vereinfacht und gleichzeitig die Messdaten genauer erfasst werden, als im Stand der Technik bekannt.

Die erfindungsgemäße Aufgabe wird durch ein Verfahren eingangs genannter Art gelöst, wobei ferner ein Erfassungsmittel vorgesehen ist, die Leistungsaufnahme des Motors während dessen Betrieb zu erfassen, umfassend die Schritte:
a) Erfassen der Stromaufnahme und der Betriebsspannung des Motors in Form von diskreten Messpunkten über zumindest einen Pumpzyklus, welchem jeweils vier Betriebsphasen der Tiefpumpe zugeordnet werden können, und daraus Bestimmen der Leistungsaufnahme des Motors,
b) Bestimmen für einen Pumpzyklus einer Periodendauer und eines Maximums der Leistungsaufnahme, welches dem Drehmoment-Maximum der Tiefpumpe entspricht,
c) Bestimmen eines Bezugsphasenwinkels für den Kinematik-Wandler mithilfe der Eigenschaften des Kinematik-Wandlers und der Leistungsaufnahme des Motors, welcher den Zusammenhang zwischen dem Maximum der Leistungsaufnahme und dem Maximum der auf das Gestänge der Tiefpumpe wirkenden Kraft beschreibt,
d) Ermitteln eines Drehmoment-Verlaufs aus der Leistungsaufnahme des Motors mithilfe der Eigenschaften des Kinematik-Wandlers,
e) Bestimmen der Betriebseigenschaften der Förder-Pumpe aus dem im Schritt d) ermittelten Drehmoment-Verlauf unter Verwendung der im Schritt b) bestimmten Periodendauer und dem im Schritt c) bestimmten Bezugsphasenwinkel.

Dadurch wird erreicht, dass für die Bestimmung der Betriebseigenschaften der Förder-Pumpe keine weiteren Sensoren, welche an der Pumpe angebracht werden müssen, benötigt werden.

Ferner kann auf eine aufwändige Kalibrierung solcher Sensoren untereinander verzichtet werden.

Außerdem kann die Genauigkeit bei der Bestimmung der Betriebseigenschaften der Förder-Pumpe erhöht werden.

Die diskreten Messpunkte der Stromaufnahme des Motors werden mit einer hinreichend hohen Abtastfrequenz erfasst.

Die Betriebsspannungsversorgung des Motors kann eine oder mehrere Phasen aufweisen.

In einer Weiterbildung der Erfindung ist es vorgesehen, dass die Periodendauer mithilfe eines approximierten Polynoms durch die Leistungswerte der Messpunkte ermittelt wird.

Dadurch ist auf eine einfache Weise eine präzise Bestimmung der Betriebseigenschaften der Förder-Pumpe möglich.

In einer Weiterbildung der Erfindung ist es vorgesehen, dass die Periodendauer mithilfe eines Polynoms ermittelt wird, welches für Stützpunkte des Polynoms statistische Mittelwerte der Leistungswerte der jeweiligen Messpunkte über zumindest fünf, bevorzugt zumindest zehn, besonders bevorzugt zumindest fünfzig Pumpzyklen berücksichtigt.

Dadurch ist auf eine einfache Weise eine präzise Bestimmung der Betriebseigenschaften der Förder-Pumpe möglich.

In einer Weiterbildung der Erfindung ist es vorgesehen, dass für die Messpunkte ein Referenzwert ermittelt wird, bei welchem für die Änderung des jeweiligen Leistungswerts zwischen zwei unmittelbar aufeinander folgenden Messpunkten ein Maximum vorliegt, und die Periodendauer mithilfe des Referenzwerts ermittelt wird.

Dadurch ist auf eine einfache Weise eine präzise Bestimmung der Betriebseigenschaften der Förder-Pumpe möglich.

In einer Weiterbildung der Erfindung ist es vorgesehen, dass das Bestimmen der Betriebseigenschaften der Förder-Pumpe mithilfe eines Last-Weg-Diagramms erfolgt, welches aus dem im Schritt d) ermittelten Drehmoment-Verlauf unter Verwendung der im Schritt b) bestimmten Periodendauer und dem im Schritt c) bestimmten Bezugsphasenwinkel ermittelt wird.

Dadurch ist auf eine einfache Weise eine präzise Bestimmung der Betriebseigenschaften der Förder-Pumpe möglich.

In einer Weiterbildung der Erfindung ist es vorgesehen, dass der Bezugsphasenwinkel bezüglich des absoluten Maximums der Leistungswerte der Messpunkte innerhalb eines Pumpzyklus bestimmt wird.

Dadurch ist auf eine einfache Weise eine präzise Bestimmung der Betriebseigenschaften der Förder-Pumpe möglich.

Die erfindungsgemäße Aufgabe wird auch durch ein Pumpsystem eingangs genannter Art gelöst, wobei ferner ein Erfassungsmittel vorgesehen ist, das dazu eingerichtet ist, die Leistungsaufnahme des Motors während dessen Betrieb zu erfassen, und ferner eine Rechenvorrichtung mit einem Speicher vorgesehen ist, welche dazu eingerichtet ist, das erfindungsgemäße Verfahren mithilfe des Erfassungsmittels auszuführen.

Die Erfindung wird nachfolgend anhand eines in den beigeschlossenen Zeichnungen dargestellten Ausführungsbeispiels näher erläutert. In den Zeichnungen zeigt
- Fig. 1: ein Ausführungsbeispiel eines erfindungsgemäßen Systems mit einer Gestänge-Tiefpumpe,
- Fig. 2: ein Ausführungsbeispiel für einen Pump-Kopf einer Gestänge-Tiefpumpe,
- Fig. 3: ein Ausführungsbeispiel für ein Flussdiagramm des erfindungsgemäßen Verfahrens,
- Fig. 4: ein erstes Ausführungsbeispiel für ein Last-Weg-Diagramm,
- Fig. 5: Last-Weg-Diagramme für eine Pumpe bei verschiedenen Leistungen,
- Fig. 6: Last-Weg-Diagramme für eine Pumpe bei verschiedenen Lasten und Betriebsmodi,
- Fig. 7: eine zeitliche Darstellung eines Stromverlaufs eines elektrischen Antriebsmotors für eine Gestänge-Tiefpumpe.

**Fig. 1** zeigt ein Ausführungsbeispiel eines erfindungsgemäßen Pumpsystems 100 mit einer Gestänge-Tiefpumpe 1 vom Typ einer Sucker-Rod-Pumpe.

Das Pumpsystem 100 umfasst einen Pump-Kopf 110, welcher über ein Gestänge 5, 10 mit einem Kinematik-Wandler 120 verbunden ist.

Das Gestänge 5, 10 bildet eine sogenannte "Stabschnur" und verläuft durch einen Bohrlochkopf 6, mit welchen eine Durchflussleitung 7 zur Ableitung eines geförderten Mediums 14 verbunden ist.

An den Bohrlochkopf 6 grenzt ein Mantel 8 an, in welchem eine Röhre 9 verläuft, die das Gestänge 5 bzw. 10 führt.

Am unteren Ende des Gestänges 10 ist der Pump-Kopf 110 befestigt, der einen Kolben 11 in einem Lauf 12 beinhaltet. Eine Bewegung des Kolbens 11 führt zu einem Abpumpen des Fördermediums 14.

Der Mantel 8 ist in einem Bohrloch 13 gebildet.

Der Kinematik-Wandler 120 wird beispielsweise von einer Antriebsmaschine in Form eines elektrischen Motors 3 über ein Untersetzungsgetriebe 4 angetrieben. Der Kinematik-Wandler 120 kann zusätzlich einen hydraulischen Kraftverstärker umfassen.

Die mechanische Anbindung des Kinematik-Wandler 120 erfolgt in diesem Beispiel über einen Laufbalken 2, kann je nach verwendetem Pumpentyp aber variieren.

Dem Fachmann sind derartige Kinematik-Wandler geläufig, ebenso deren Beschreibung in Form von "Eigenschaften eines Kinematik-Wandlers" durch die Transformations-Funktion von mechanischen Bewegungen und Kräften.

Der Kinematik-Wandler 120 konvertiert eine Drehbewegung des Motors 3 in eine Linearbewegung des Gestänges 5, 10.

Die Eigenschaften des Kinematik-Wandler 120 können beispielsweise über Hebelwirkungen und Übersetzungen, sowie über die elektrische Antriebsleistung und bewegte Massen beschrieben werden. Dabei ist zu beachten, dass die Position einer Schwungmasse entlang einer Drehbewegung und die korrespondierende Krafteinwirkung am Gestänge 10 in einem zeitlichen Zusammenhang steht, welche als Bezugsphasenwinkel bezeichnet wird. Für eine jeweilige Pumpenanordnung kann ein Bezugsphasenwinkel unter Anwendung der Kinematik-Prinzipien der Mechanik bestimmt werden, wie dem Fachmann bekannt.

Ferner ist ein Erfassungsmittel 110 vorgesehen, das dazu eingerichtet ist, die Stromaufnahme und die Betriebsspannung der einzelnen Phasen des Motors 3 während dessen Betrieb zu erfassen. Dies kann beispielsweise durch ein Amperemeter beziehungsweise Voltmeter erfolgen, welches insbesondere zeitlich hochauflösend diskrete Messpunkte mit Strom- beziehungsweise Spannungswerten erfasst.

Durch die erfassten Strom- und Betriebsspannungswerte kann die effektive Leistungsaufnahme und die Schein-Leistungsaufnahme bestimmt werden.

Ferner ist eine Rechenvorrichtung 140 mit einem Speicher 150 vorgesehen, welche dazu eingerichtet ist, das erfindungsgemäße Verfahren mithilfe des Erfassungsmittels 130 auszuführen.

Es ist dem Fachmann bekannt, wie ein Bezugsphasenwinkel für den Kinematik-Wandler 120 mithilfe der Eigenschaften des Kinematik-Wandlers 120 und der Leistungsaufnahme 72 des Motors 3, welcher den Zusammenhang zwischen dem Maximum 83 der Leistungsaufnahme 72 und dem Maximum der auf das Gestänge der Tiefpumpe 1 wirkenden Kraft beschreibt, ermittelt werden kann.

Es ist dem Fachmann auch bekannt, wie ein Drehmoment-Verlauf aus der Leistungsaufnahme 72 des Motors 3 mithilfe der Eigenschaften des Kinematik-Wandlers 120 ermittelt werden kann.

**Fig. 2** zeigt ein weiteres, detaillierteres Beispiel für einen Pump-Kopf 111 nach dem Stand der Technik.

Die Stabschnur bzw. das Gestänge 10 wird entsprechend der

Fig. 1 angetrieben und in eine Auf- und Ab-Linearbewegung versetzt.

In der gezeigten Variante des Pumpkopfs 111 ist im Bohrloch 13 eine Deckröhre 15 mit vertikalen Rillen angeordnet, welche innerhalb der Deckröhre 15 über eine Haltevorrichtung 16 und ein selbstausrichtendes Lager 17 eine drehende Röhre 18 mit Spiralrillen führt.

Eine Aufnahmeröhre 19 ist über eine Flügelmutter 20 mit einer Kolbenanordnung 21 verbunden, welche in einer Pumpenauskleidung 22 gelegen ist.

Eine kalibrierte Stange 23 ist über einen Stift 24 und eine Haltevorrichtung 25 mit dem Gestänge 10 verbunden, welche die Kolbenanordnung durch die Linearbewegung antreibt.

**Fig. 3** zeigt ein Ausführungsbeispiel für ein Flussdiagramm des erfindungsgemäßen Verfahrens mit folgenden Schritten:
a) Erfassen der Stromaufnahme und der Betriebsspannung des Motors 3 mit einer Abtastfrequenz über zumindest einen Pumpzyklus, welcher jeweils vier Betriebsphasen der Tiefpumpe 1 zugeordnet werden kann, in Form von diskreten Messpunkten mit Stromwerten, und daraus Bestimmen der Leistungsaufnahme 72 des Motors 3 mit Leistungswerten,
b) Bestimmen für einen Pumpzyklus einer Periodendauer 85 und eines Maximums 82 der Leistungsaufnahme 72, welches dem Drehmoment-Maximum der Tiefpumpe 1 entspricht,
c) Bestimmen eines Bezugsphasenwinkels für den Kinematik-Wandler 120 mithilfe der Eigenschaften des Kinematik-Wandlers 120 und der Leistungsaufnahme des Motors 3, welcher den Zusammenhang zwischen dem Maximum 82 der Leistungsaufnahme und dem Maximum der auf das Gestänge der Tiefpumpe 1 wirkenden Kraft beschreibt,
d) Ermitteln eines Drehmoment-Verlaufs aus der Leistungsaufnahme des Motors 3 mithilfe der Eigenschaften des Kinematik-Wandlers 120,
e) Bestimmen der Betriebseigenschaften der Förder-Pumpe 1 aus dem im Schritt d) ermittelten Drehmoment-Verlauf unter Verwendung der im Schritt b) bestimmten Periodendauer und dem im Schritt c) bestimmten Bezugsphasenwinkel.

Die Leistungswerte können durch das Produkt von den diskreten Stromwerten und der Betriebsspannung bestimmt werden.

Die Periodendauer 85 kann beispielsweise mithilfe eines approximierten Polynoms 80 durch die Leistungswerte der Messpunkte ermittelt werden.

Die Periodendauer 85 kann beispielsweise aber auch mithilfe eines Polynoms 80 ermittelt werden, welches für Stützpunkte des Polynoms statistische Mittelwerte der Leistungswerte der jeweiligen Messpunkte über zumindest fünf, bevorzugt zumindest zehn, besonders bevorzugt zumindest fünfzig Pumpzyklen berücksichtigt.

Für die Messpunkte kann ein Referenzwert 81 ermittelt werden, bei welchem für die Änderung des jeweiligen Leistungswerts zwischen zwei unmittelbar aufeinander folgenden Messpunkten ein Maximum vorliegt, und die Periodendauer 85 mithilfe des Referenzwerts 81 ermittelt wird.

Das Bestimmen der Betriebseigenschaften der Förder-Pumpe 1 kann mithilfe eines Last-Weg-Diagramms 30, 50, 54, 57, 60-65 erfolgen, welches aus dem im Schritt d) ermittelten Drehmoment-Verlauf unter Verwendung der im Schritt b) bestimmten Periodendauer und dem im Schritt c) bestimmten Bezugsphasenwinkel ermittelt wird.

Der Bezugsphasenwinkel kann bezüglich des absoluten Maximums der Leistungswerte der Messpunkte innerhalb eines Pumpzyklus bestimmt werden.

**Fig. 4** bis **Fig. 6** zeigen Beispiele für Last-Weg-Diagramme, welche häufig dazu verwendet werden, um die Betriebseigenschaften von Gestänge-Tiefpumpen zu bestimmen.

In **Fig. 4** ist ein Last-Weg-Diagramm 30 dargestellt.

Auf der x-Achse ist die Position 31 der polierten Stange aufgetragen, und auf der y-Achse die Last 32 der polierten Stange.

Es ist ein tiefster Punkt des Pumpenhubs 33 und ein höchster Punkt des Pumpenhubs 34 erkennbar.

Ferner ist eine Spitze der polierten Stange 35 (PPRI) dargestellt.

Strichliert ist eine Karte 36 der polierten Stange für Pumpgeschwindigkeit gleich Null eingezeichnet.

Ferner ist ein Karte 37 der polierten Stange für Pumpgeschwindigkeit größer als Null

Es ist eine minimale Last der polierten Stange 38 (MPRL) dargestellt.

Es kann auch eine Bruttokolbenlast 39 abgelesen werden.

Außerdem kann ein Gewicht der Stangen im Fluid 40 bestimmt werden, sowie Kräfte 41 und 42, und ein Pump-Hub bzw. Pump-Weg 43.

In **Fig. 5** sind Last-Weg-Diagramme 50 mit Stangenlast bei Sollwert als Funktion der Last 32 der polierten Stange über die jeweilige Position 31 der polierten Stange gezeigt.

Ein Last-Weg-Diagramm 51 zeigt den Betrieb bei voller PumpenLeistung.

Ein Last-Weg-Diagramm 52 zeigt den Betrieb bei leergepumpten Fördermedium.

Ein jeweiliger Sollwert 53 ist erkennbar.

Ferner sind Last-Weg-Diagramme 54 mit Stangenlast bei einem Betriebswechsel als Funktion der Last 32 der polierten Stange über die jeweilige Position 31 der polierten Stange gezeigt, wobei jeweilige Winkel 55, 56 ablesbar sind.

Ferner sind Last-Weg-Diagramme 57 mit Stangenlast mit der jeweiligen mechanischen Arbeit der Stangen dargestellt.

In **Fig. 6** sind Last-Weg-Diagramme 60-65 für verschiedene Betriebszustände dargestellt.

Diagramm 60 zeigt Last-Weg-Diagramme bei einem normalen Betrieb.

Diagramm 61 zeigt Last-Weg-Diagramme bei einem Fluid-Lager Diagramm 62 zeigt Last-Weg-Diagramme bei Gas-Einwirkung im unterirdischen Lager.

Diagramm 63 zeigt ein Last-Weg-Diagramm bei einem feststeckenden Kolben.

Diagramm 64 zeigt Last-Weg-Diagramm bei einem Leck durch ein stehendes Ventil.

Ein Diagramm 65 zeigt ein Last-Weg-Diagramm bei einem Leck durch ein bewegtes Ventil.

**Fig. 7** zeigt ein Beispiel für eine zeitliche Darstellung eines Leistungsverlaufs eines elektrischen Antriebsmotors für eine Gestänge-Tiefpumpe, welche aus der Stromaufnahme und Betriebsspannung des Motors 3 ermittelt wurde.

Die Darstellung weist eine Zeitachse 70 und eine Achse 71 für Amplitude der Strom- bzw. Leistungsaufnahme auf.

Es ist eine Leistungsaufnahme 72 gezeigt, für welche ein Nullpunkt bzw. Nullachse 80, sowie ein Polynom für gemittelte Leistungsaufnahme 81 bestimmt werden kann.

Für das Polynom 80 können ein Maximalwert der gemittelten Leistungsaufnahme 82, sowie Nulldurchgänge der gemittelten Leistungsaufnahme 83, 84 ermittelt werden.

Ferner kann für das Polynom 80 eine Periodendauer 85 der gemittelten Leistungsaufnahme bestimmt werden.

Daraus kann ein Phasenwinkel 86 der gemittelten Leistungsaufnahme ermittelt werden, welcher den Zusammenhang zwischen der Drehbewegung des Motors 3 und dem Gestänge 10 der Pumpe 1 beschreibt.

Aus der ermittelten Werten kann ein entsprechendes Last-Weg-Diagramm ermittelt werden, um daraus auf einfache Weise die Betriebseigenschaften der Gestänge-Tiefpumpe 1 abzuleiten.

### Bezugszeichenliste:

- 1: Gestänge-Tiefpumpe
- 2: Laufbalken
- 3: Antriebsmaschine, Motor
- 4: Untersetzungsgetriebe
- 5: polierte Stange
- 6: Bohrlochkopf
- 7: Durchflussleitung
- 8: Mantel
- 9: Röhre
- 10: Stabschnur
- 11: Kolben
- 12: Lauf
- 13: Bohrloch
- 14: Fördermedium
- 15: Deckröhre mit vertikalen Rillen
- 16, 25: Haltevorrichtung
- 17: selbstausrichtendes Lager
- 18: drehende Röhre mit Spiralrillen
- 19: Aufnahmeröhre
- 20: Flügelmutter
- 21: Kolbenanordnung
- 22: Pumpenauskleidung
- 23: kalibrierte Stange
- 24: Stift
- 30: Last-Weg-Diagramm
- 31: Position der polierten Stange
- 32: Last der polierten Stange
- 33: Tiefster Punkt des Pumpenhubs
- 34: Höchster Punkt des Pumpenhubs
- 35: Spitze der polierten Stange, PPRI
- 36: Karte der polierten Stange für Pumpgeschwindigkeit gleich Null
- 37: Karte der polierten Stange für Pumpgeschwindigkeit größer als Null
- 38: Minimale Last der polierten Stange, MPRL
- 39: Bruttokolbenlast
- 40: Gewicht der Stangen im Fluid
- 41, 42: Kraft
- 43: Weg
- 50: Last-Weg-Diagramm mit Stangenlast bei Sollwert
- 51: Pumpe, volle Leistung
- 52: leergepumpt
- 53: Sollwert
- 54: Last-Weg-Diagramm mit Stangenlast beim Betriebswechsel
- 55, 56: Winkel
- 57: Last-Weg-Diagramm mit mechanischer Arbeit der Stangen
- 60: Last-Weg-Diagramm im normalen Betrieb
- 61: Last-Weg-Diagramm bei einem Fluid-Lager
- 62: Last-Weg-Diagramm bei Gas-Einwirkung
- 63: Last-Weg-Diagramm bei feststeckendem Kolben
- 64: Last-Weg-Diagramm bei einem Leck durch ein stehendes Ventil
- 65: Last-Weg-Diagramm bei einem Leck durch ein bewegtes Ventil
- 70: Zeitachse
- 71: Achse für Amplitude der Strom- bzw. Leistungsaufnahme
- 72: Leistungsaufnahme
- 80: gewählter Nullpunkt bzw. Nullachse
- 81: Polynom für gemittelte Leistungsaufnahme
- 82: Maximalwert der gemittelten Leistungsaufnahme
- 83, 84: Nulldurchgang der gemittelten Leistungsaufnahme
- 85: Periodendauer der gemittelten Leistungsaufnahme
- 86: ermittelter Phasenwinkel der gemittelten Leistungsaufnahme
- 100: Pumpsystem
- 110, 111: Pumpkopf
- 120: Kinematik-Wandler
- 130: Erfassungsmittel
- 140: Rechenvorrichtung
- 150: Speicher

## Patentansprüche

1. Verfahren zur Bestimmung von Betriebseigenschaften einer Gestänge-Tiefpumpe (1), umfassend einen Pump-Kopf (110, 111), welcher über ein Gestänge (5, 10) mit einem Kinematik-Wandler (120) verbunden ist, und der Kinematik-Wandler (120) von einem elektrischen Motor (3) angetrieben wird, und ferner ein Erfassungsmittel (130) vorgesehen ist, die Leistungsaufnahme des Motors (3) während dessen Betrieb zu erfassen, umfassend die Schritte:
a) Erfassen der Stromaufnahme und der Betriebsspannung des Motors (3) über zumindest einen Pumpzyklus, welchem jeweils vier Betriebsphasen der Tiefpumpe (1) zugeordnet werden können, in Form von diskreten Messpunkten, und daraus Bestimmen der Leistungsaufnahme mit Leistungswerten,
b) Bestimmen für einen Pumpzyklus einer Periodendauer (85) und eines Maximums (82) der Leistungsaufnahme, welches dem Drehmoment-Maximum der Tiefpumpe (1) entspricht,
c) Bestimmen eines Bezugsphasenwinkels für den Kinematik-Wandler (120) mithilfe der Eigenschaften des Kinematik-Wandlers (120) und der Stromaufnahme des Motors (3), welcher den Zusammenhang zwischen dem Maximum (83) der Leistungsaufnahme und dem Maximum der auf das Gestänge der Tiefpumpe (1) wirkenden Kraft beschreibt,
d) Ermitteln eines Drehmoment-Verlaufs aus der Leistungsaufnahme des Motors (3) mithilfe der Eigenschaften des Kinematik-Wandlers (120),
e) Bestimmen der Betriebseigenschaften der Förder-Pumpe (1) aus dem im Schritt d) ermittelten Drehmoment-Verlauf unter Verwendung der im Schritt b) bestimmten Periodendauer und dem im Schritt c) bestimmten Bezugsphasenwinkel.

2. Verfahren nach Anspruch 1, wobei die Periodendauer (85) mithilfe eines approximierten Polynoms (80) durch die Leistungswerte der Messpunkte ermittelt wird.

3. Verfahren nach Anspruch 1, wobei die Periodendauer (85) mithilfe eines Polynoms (80) ermittelt wird, welches für Stützpunkte des Polynoms statistische Mittelwerte der Leistungswerte der jeweiligen Messpunkte über zumindest fünf, bevorzugt zumindest zehn, besonders bevorzugt zumindest fünfzig Pumpzyklen berücksichtigt.

4. Verfahren nach einem der Ansprüche 2 oder 3, wobei für die Messpunkte ein Referenzwert (81) ermittelt wird, bei welchem für die Änderung des jeweiligen Leistungswerts zwischen zwei unmittelbar aufeinander folgenden Messpunkten ein Maximum vorliegt, und die Periodendauer (85) mithilfe des Referenzwerts (81) ermittelt wird.

5. Verfahren nach einem der vorhergehenden Ansprüche, wobei das Bestimmen der Betriebseigenschaften der Förder-Pumpe (1) mithilfe eines Last-Weg-Diagramms (30, 50, 54, 57, 60-65) erfolgt, welches aus dem im Schritt d) ermittelten Drehmoment-Verlauf unter Verwendung der im Schritt b) bestimmten Periodendauer und dem im Schritt c) bestimmten Bezugsphasenwinkel ermittelt wird.

6. Verfahren nach einem der vorhergehenden Ansprüche, wobei der Bezugsphasenwinkel bezüglich des absoluten Maximums der Leistungswerte der Messpunkte innerhalb eines Pumpzyklus bestimmt wird.

7. Pumpsystem (100) mit einer Gestänge-Tiefpumpe (1), umfassend einen Pump-Kopf (110, 111), welcher über ein Gestänge (10) mit einem Kinematik-Wandler (120) verbunden ist, und der Kinematik-Wandler (120) von einem elektrischen Motor (3) angetrieben wird, und ferner ein Erfassungsmittel (110) vorgesehen ist, das dazu eingerichtet ist, die Leistungsaufnahme des Motors (3) während dessen Betrieb zu erfassen, und ferner eine Rechenvorrichtung (140) mit einem Speicher (150) vorgesehen ist, welche dazu eingerichtet ist, das Verfahren nach einem der vorhergehenden Ansprüchen mithilfe des Erfassungsmittels (130) auszuführen.
